# EUROPÄISCHE PATENTSCHRIFT

(11) **EP 1 646 267 B1**
(45) Veröffentlichungstag und Bekanntmachung des Hinweises auf die Patenterteilung: **12.12.2007**
(21) Anmeldenummer: 04023860.2
(22) Anmeldetag: 07.10.2004
(51) Int. Cl.: H05B 33/08

(54) **Verfahren zur Aktivierung von auf LED-Leuchtmitteln basierenden Signalen**
Method for activating signals comprising LEDs
Procede d'activation des indicateurs comprenant LEDs

(43) Veröffentlichungstag der Anmeldung: 12.04.2006
(73) Patentinhaber: Siemens Schweiz AG, 8047 Zürich (CH)
(72) Erfinder: Windisch, Arthur, 8184 Bachenbülach (CH)
(74) Vertreter: Kley, Hansjörg

(56) Entgegenhaltungen:
- EP-A- 0 974 947
- WO-A-03/017728
- US-A- 6 147 617
- US-A1- 2002 140 379

## Beschreibung

Die vorliegende Erfindung betrifft ein Verfahren zur Aktivierung von auf LED-Leuchtmitteln basierenden Signalen gemäss dem Oberbegriff des Patentanspruchs 1 sowie eine Anwendung des Verfahrens zum Testen von auf LED-Leuchtmitteln basierenden Signalen gemäss dem Patentanspruch 7.

In der Strassenverkehrstechnik und insbesondere in der Eisenbahnsignaltechnik werden immer mehr Lichtsignale in LED-Technik eingesetzt. Mit der LED-Technik soll eine hohe Zuverlässigkeit und eine hohe Lebensdauer der Signale bzw. der betreffenden Leuchtmittel erreicht werden. Nicht erkennbare Ausfälle der LED-Leuchtmittel bergen Risiken für die Sicherheit des Verkehrs. Solche Ausfälle können durch die LED selbst, das ist das primäre Leuchtmittel oder durch deren Ansteuerschaltkreise verursacht werden.

Bei Glühlampen-Lichtsignalen erfolgt die Überwachung der Lichtabgabe eines Signals einfach mittels einer Stromüberwachung des Lampenstromes. Eine zwischen zwei vorgegebenen Grenzwerten festgestellte Stromstärke wird interpretiert als: «Die Glühlampe emittiert bestimmungsgemäss Licht». Liegt die festgestellte Stromstärke ausserhalb des durch die vorgenannten Grenzwerte definierten Bereiches, so wird geschlossen, dass die Glühlampe entweder dunkel ist «es fliesst zuwenig Strom» oder es ist ein anderer Fehler aufgetreten, der zu einer zu hohen Stromstärke führt, wie z.B. wie ein Aderschluss.

Glühlampen für Lichtsignale werden im Betrieb wie folgt getestet: Wegen der thermischen Trägheit des Leuchtwendels können kurzzeitige Stromaufschaltungen im Millisekundenbereich vorgenommen werden, ohne dass dabei eine nennenswerte Lichtemission erfolgt. Diese Methode ist aber insbesondere nachts wegen der geringen Signallichtstärken umstritten. Deshalb wird als weiteres Testverfahren eine Kaltfadenüberwachung eingesetzt. Dabei wird ein Strom von geringer Stromstärke durch den Kreis geschickt, welcher wesentlich unter der Glimmgrenze der jeweiligen Glühlampe liegt. Dabei wird das Vorhandensein eines Stromflusses ausgewertet. Mit einem weiteren Verfahren wird im offenen Kreis die nach dem Lampenwendel anliegende Spannung gemessen. Bei einem Wendelbruch liegt dabei keine Spannung an. Solche Kaltfadentests sind vor allem dazu geeignet, einen Unterbruch im Stromkreis und dabei insbesondere einen Wendelbruch zu erkennen.

Ein Stehen bleiben eines solchen geringen Teststromes ist dabei kein Risiko für den Bahnbetrieb, da der jeweilige Signalbegriff nicht leuchtet. Dieses Verfahren ist für auf Glühlampen basierenden Signalen sehr zuverlässig und genügt den Sicherheitsansprüchen in der Signalisierung bei Eisenbahnen.

Das sogenannte heisse Testen, das ist eine Warmwendelüberwachung wird in der Regel nicht angewendet. Der Kaltwiderstand des Wendels beträgt rund das acht- bis zehnfache des Warmzustandes. Eine so ausgeprägte dynamische Kenngrösse erschwert sichere Aussagen bei einem solchen Test.

Bei LED-Signalen ist beim Anlegen der vorgesehenen Betriebsspannung praktisch keine Verzögerung der Lichtemission vorhanden.

Mit der Verwendung von LED-Leuchtmitteln können die vorstehend aufgeführten Testverfahren nicht angewendet werden, da die betreffenden Stromstärkenregeln nicht gelten.

Bedingt durch eine starke Degradation der Lichtabgabe kann ein mit LED-Leuchtmitteln bestücktes Signal nicht mehr erkennbar sein. Es ist wohl möglich, die Lichtemission mit geeigneten Mitteln zu messen. Diese Einrichtungen können aber selbst auch fehlerbehaftet sein. Es ist damit eine geeignete Architektur wie «2 von 2» für die Überwachung erforderlich.

Daraus lässt sich die Aussage herleiten, dass sich LED-Leuchtmittel nicht auf einfache Art und nur abhängig von der Funktionsweise der Ansteuerung zweckmässig und zuverlässig überwachen lassen. Die Resultate einer Testprozedur, initiiert und kontrolliert von der zugehörigen Ansteuerung, erlauben nicht immer eine richtige und eindeutige Aussage zum Zustand der Lichtemission.

Lichtsignale sind für die Abgabe von Handlungsanweisungen (Signalbegriffen) wie auch von Information an Fahrzeugführer und an weiteres Personal vorgesehen. Da heute sehr oft von einem Betrieb und einer Nutzung der Signale von 24 Stunden pro Tag ausgegangen werden muss, ist eine zuverlässige periodische Kontrolle der eingesetzten LED Leuchtmittel in Signalen auf bestimmungsgemässe Lichtabgabe erforderlich. Ein solcher Test soll die bestimmungsgemässe und korrekte Ausgabe der den Signalen entstammenden Anweisungen und Begriffen nicht oder allerhöchstens nur marginal beeinflussen. Die eindeutige Interpretation einer signalisierten Anweisung oder eines signalisierten Begriffs muss auch während solcher Testperioden gewährleistet sein.

Eine subjektiv bewertete Aussage zu einer signalisierten Anweisung oder zu einem signalisierten Begriff kann in der Vollständigkeit nur durch eine Person mittels Beobachtung vorgenommen werden. Aus Sicherheitsgründen ist es jedoch meist nicht möglich, bei Bedarf für Wartung und Unterhalt zum Test geeignete Signalbilder zu setzen. Generell scheitern solche Ansätze an der Praktikabilität. Viele Stellwerke lassen die Einstellung von für den Test erforderlicher Fahrstrassen mit den zugehörigen Signalbildern aus Sicherheitsgründen nicht zu.

In US 6,147,617 [1] ist ein Aussendisplay und ein Fehleroffenbarungsverfahren für ein Aussendisplay offenbart. Das Aussendisplay weist eine Mehrzahl von in Serie geschalteten LED's auf, bei den die LED's im ausgeschalteten Zustand einen Leckstrom beaufschlagt sind. Dieser Leckstrom wird in einem Pfad parallel zur Treiberschaltung für die LED's erfasst und bei Fehlen eines Leckstroms wird die betreffenden LED-Gruppe ausser Betrieb genommen. Das Verfahren gemäss US 6,147,617 [1] beinhaltet die Prüfung verschiedener Testmuster.

Dieses Verfahren ist mit dem Nachteil behaftet, dass es nur im ausgeschalteten Zustand durchführbar ist. Gerade im Eisenbahnbetrieb haben die Lichtsignale dauernd in Betrieb zu sein, ein ausgeschaltetes bzw. «dunkles» Lichtsignal hat gemäss der Fahrdienstverordnung den Signalbegriff HALT.

Der vorliegenden Erfindung liegt daher die Aufgabe zugrunde, ein Verfahren zum Aktivieren und Testen von auf LED-Leuchtmitteln basierenden Signalen anzugeben, das während dem normalen Betrieb durchführbar ist, ohne dass dieser dadurch beeinträchtigt wird und ohne dass die signaltechnische Sicherheit tangiert wird.

Diese Aufgabe wird die in den unabhängigen Patentansprüchen 1 und 7 angegebenen Massnahmen gelöst.

Durch das erfindungsgemässe Verfahren, wonach
«während dem Betriebszustand eine Teilmenge der LED-Leuchtmittel innerhalb eines definierten Zeitintervalls als nicht zulässige Signalbegriffe angesteuert werden»;
ist durch das definierte Zeitintervall der normale Betrieb und somit die signaltechnische Sicherheit nicht beeinträchtigt und für das Personal klar erkennbar, dass das betreffende transiente Signalbild nicht plausibel ist.

Mit einer sequentiellen Aktivierung der LED-Leuchtmittel erkennt ein Verkehrsteilnehmer die am Signal anstehende Information als ungültig, als nicht plausibel und als nichtssagend im Sinne eines Betriebsreglements oder einer Fahrdienstverordnung. Dies gilt auch für ein so definiertes Zeitintervall, in welchem ein Verkehrsteilnehmer das betreffende Lichtsignal konsultiert bzw. konsultieren muss.

Das erfindungsgemässe Verfahren ist auch anwendbar für sehr einfache Signale mit Signalbegriffen wie z.B.
ein normalerweise dunkles Signal, das im aktivierten, leuchtenden Zustand Gefahr signalisiert, kann durch die kurzzeitige Ansteuerung, das heisst ebenfalls durch eine sequentielle Aktivierung innerhalb eines definierten Intervalls überprüft werden.

Vorteilhafte Ausgestaltungen der Erfindung sind in weiteren Ansprüchen angegeben.

Ausführungsbeispiele der Erfindung werden nachfolgend anhand der Zeichnung näher erläutert. Dabei zeigt:
- Figur 1: kombiniertes Signal mit der Anordnung der verschiedenfarbigen Leuchtmittel;
- Figur 2: Beispielhafter zeitlicher Ablauf der Leuchtdauer innerhalb eines definierten Intervalls.

Figur 1 zeigt ein bei den schweizerischen Bundesbahnen SBB eingesetztes kombiniertes Signal 1 mit sieben Leuchtmitteln. Kombiniert bedeutet, dass dieses Signal 1 abhängig vom signalisierten Begriff entweder ein Hauptsignal 1 oder ein Vorsignal 1 repräsentiert. Die Zuordnung der Farben zu den Positionen der Leuchtmittel ist anhand der Bezugszeichen «o», «g», «r», «nr» zu entnehmen. «nr» bedeutet Not-Rot und wird dann aktiviert, wenn aufgrund einer bereits detektierten Systemunregelmässigkeit am betreffenden Signal 1 in der Rolle eines Hauptsignals 1 ein Fahrverbot signalisiert werden muss.

Gemäss der Anordnung der Figur 1 wären 2⁷ = 128 verschiedene Signalbegriffe signalisierbar. Dies ergibt sich aus den 7 Plätzen, wovon jeder entweder aktiviert oder deaktiviert sein kann. Die Menge der zulässigen Signalbegriffe ist dabei wesentlich geringer, da z.B. rot nie zusammen mit einer anderen Farbe signalisiert werden darf. Für die Aufzählung der konkreten zulässigen Signalbegriffe gemäss der Figur 1 wird auf Reglemente der SBB verwiesen. Für das Verständnis der vorliegenden Erfindung sind die konkreten zulässigen Signalbegriffe unwesentlich.

Vorzugsweise werden für das definierte Zeitintervall t₀ und darin für die Dauer einer Anzeige eines einzelnen Signalbegriffes folgende Grössen gewählt: ${t}_{0} < 10 s .$ ${t}_{1} \approx 50 ms ..500 ms .$

Das Zeitintervall t₀ kann sich in einer Ausführungsform als Produkt aus der Anzahl n zu signalisierender zulässiger Begriffe und der Dauer t₁ bestimmen. ${t}_{0} = n ⋅ {t}_{1} .$

Eine Sequenz von solchen signalisierten zulässigen Signalbegriffen kann beispielsweise alle 20 s repetiert werden.

In einer weiteren der intermittierenden Aktivierung ist in Figur 2 gezeigt. Das vordefinierte Zeitintervall ist wiederum mit t₀ bezeichnet. Innerhalb dieses Intervalls wird ein Leuchtmittel während einer Dauer t₁ aktiviert. Der Beginn der Aktivivierung erfolgt im zeitlichen Abstand t_{A} vom Beginn des vorerwähnten Zeitintervalls t₀. In einer solchen Ausführungsform können die beiden Dauern t₀ und t₁ wie folgt relativ zueinander stehen. Es bezeichne der Quotient $q : = {t}_{1} / {t}_{0} .$

Vorzugsweise liegt dann der Quotient q in einem Wertebereich von 0.05 < q < 0.95.
Für bestimmte Auswertung kann zusätzlich vorgesehen sein, dass die Dauer t_{A} von Zeitintervall zu Zeitintervall variabel ausgestaltet sein kann und somit eine Art Drift erzeugt wird.

Im folgenden Kontext wird eine ausgegebene Sequenz von zulässigen Signalbegriffen innerhalb eines definierten Zeitintervalles t₀ kurz als «Testmuster» bezeichnet. Das erfindungsgemässe Aktivierungsverfahren kann wie folgt gestartet werden:
i) Durch ein vorgegebenes Zeitraster
   Die Signale werden mit solchen Testmustern abhängig von der Tageszeit, vom Wochentag und/oder von festgelegten unterhaltsorganisatorischen Perioden zum Normalbetrieb entsprechend angesteuert. Zur Klarstellung wird hier noch angefügt, dass dieses zeitraster ausserhalb des definierten Zeitintervalls t₀ liegt.
ii) Auf Befehl
   Der Befehl für die Abgabe eines Testmusters kann durch einen Fahrdienstleiter in der Leittechnik bei Eisenbahnen oder durch funktional vergleichbare Stellen in anderen Einsatzgebieten erfolgen. Dadurch wird eine Koinzidenz mit einem im Bereich befindlichen Zug vermieden. Es ist auch möglich, dass die Kontrollperson die Aktivierung der Abgabe eines Testmusters lokal vor Ort an der entsprechenden Signalansteuerung (dezentrales Signalstellteil) vornimmt, oder aber die Testmuster mittels Taster oder an der Signalansteuerung selbst oder aber ferngesteuert auslöst. Über ein Kommunikationsmittel, vorteilhaft drahtlos z.B. mit GSM-R-Terminal, erhält die Kontrollperson die Signalidentifikation und danach die Ankündigung des Testmusters.

Das erfindungsgemässe Verfahren ist auch in einer Kombination von subjektiver und elektronischer Überwachung realisierbar. Mit der Ausgabe eines Testmuster werden durch eine residente Messeinrichtung die beim Test generierten für die Anzeigefunktion signifikanten Werte registriert und abgespeichert. Nach der Inbetriebnahme der Anlage wird ein Testmuster durch eine Person subjektiv bewertet und die dadurch anfallenden Werte werden als Referenzwerte gespeichert. Die Signale können nun in kurzen Intervallen getestet werden und die anfallenden Werte werden mit den gespeicherten Referenzwerten verglichen. Dadurch ist ein Test jederzeit möglich und Veränderungen können sehr gut erfasst werden.

Anstelle eines Tests durch eine Person kann auch eine automatisierte Prüfung durch Erfassung der Signalbilder mittels einer Kamera und einer Analyse der Bilder und Vergleich mit den abgespeicherten Testmuster erfolgen. So können einzelne Fahrzeuge, vorzugsweise Fahrzeuge des Bau- oder Unerhaltsdienstes mit einer Kamera ausgerüstet werden. Durch die vorstehend erwähnte Initiierung durch Befehl ist es möglich, dass der Zeitpunkt der Ausgabe so gewählt wird, dass das betreffende Fahrzeug so nahe am zu testenden Signal ist, dass z.B. Witterungs- oder Sonnenstandeinflüsse die Auswertung der mit der Kamera erfassten Bilder nicht beeinträchtigen. treffende Fahrzeug so nahe am zu testenden Signal ist, dass z.B. Witterungs- oder Sonnenstandeinflüsse die Auswertung der mit der Kamera erfassten Bilder nicht beeinträchtigen.

Die vorgenannten Ausführungsformen, insbesondere das Starten des Testverfahrens und die Art des Testverfahrens sind frei miteinander kombinierbar.

### Liste der verwendeten Bezugszeichen und Symbole

- l: kombiniertes Signal, je nach angezeigtem Begriff Hauptsignal oder Vorsignal
- o: orange
- r: rot
- nr: Not-rot
- g: grün
- t₀: definiertes Zeitintervall
- t₁: Dauer der Signalisierung/Aktivierung eines Signalbegriffes während dem Test
- t_{A}: Beginn der Signalisierung/Aktivierung eines Signalbegriffes innerhalb des definierten Zeitintervalls
- n: Anzahl der für den Test vorgesehenen zulässigen Signalbegriffe
- GSM-R: Global System for Mobil Communication, Railway
- SBB: Schweizerische Bundesbahnen AG

### Liste der zitierten Dokumente

[1] US 6, 147, 617
   «Apparatus and method for Detecting faults in outdoor display»
   Assignnee Bong Oh Electronics Ind. Co., Ltd
   KR - Seoul

## Patentansprüche

1. Verfahren zur Aktivierung von LED-Leuchtmitteln eines Signals, wobei im Betriebszustand vorgegebene zulässige Signalbegriffe (o, r, nr, g; n) durch eine Ansteuerung bestimmter LED-Leuchtmittel anzeigbar sind,
**dadurch gekennzeichnet, dass**
während dem Betriebszustand eine Teilmenge der LED-Leuchtmittel innerhalb eines definierten Zeitintervalls (t₀) als nicht zulässige Signalbegriffe angesteuert werden.

2. Verfahren nach Anspruch 1,
**dadurch gekennzeichnet, dass**
die Teilmenge der LED-Leuchtmittel wiederholt aktiviert wird.

3. Verfahren nach Anspruch 1 oder 2,
**dadurch gekennzeichnet, dass**
jede Teilmenge der LED-Leuchtmittel höchstens während einer Dauer t₁ im Bereich
t₁ = 20 ms .. 500 ms Sekunden aktiviert wird.

4. Verfahren nach einem der Ansprüche 1 bis 3,
**dadurch gekennzeichnet, dass**
die Dauer des definierten Zeitintervalls t₀ < 10 Sekunden ist.

5. Verfahren nach einem der Ansprüche 1 bis 4,
**dadurch gekennzeichnet, dass**
das Verfahren alternativ gestartet wird durch
i) ein vorgegebenes Zeitraster
oder
ii) einen Befehl.

6. Verfahren nach Anspruch 1,
**dadurch gekennzeichnet, dass**
der Befehl entweder in einer zentralen Stelle oder vor Ort oder mittels eines drahtlosen Kommunikationsmittels oder über die Position eines Fahrzeuges ausgelöst wird.

7. Anwendung des Verfahrens nach einem der Ansprüche 1 bis 6 zum Testen von einem auf einer Mehrzahl von LED-Leuchtmitteln basierenden Signal, an dem im Betriebszustand vor-ge-gebene zulässige Signalbegriffe (o, r, nr, g; n) anzeigbar sind,
**dadurch gekennzeichnet, dass**
die während dem Betriebszustand innerhalb eines definierten Zeit-intervalls (t₀) aktivierte Teilmenge der LED-Leuchtmittel registriert wird und mit dem am Signal resultierenden Bild verglichen wird.

## Claims

1. Method for activating LED indicators of a signal, with predetermined signal aspects permitted within an operating state able to be displayed by activating specific LEDs,
**characterised in that**,
during the operating state a subset of the LEDs is activated within a defined period of time (t₀) as impermissible signal aspects.

2. Method according to claim 1,
**characterised in that**,
the subset of the LEDs is activated repeatedly.

3. Method according to claim 1 or 2,
**characterised in that**,
each subset of the LEDs is activated for a maximum time t₁ seconds in the range
t₁ = 20 ms .. 500 ms.

4. The method according to one of the claims 1 to 3,
**characterised in that**,
the duration of defined period of time t₀ is < 10 seconds.

5. Method according to one of claims 1 to 4, **characterised in that**
the method is alternatively started by
i) a predetermined time frame
or
ii) a command

6. Method according to claim 1,
**characterised in that**,
the command is triggered either in a central location or locally or by means of a wireless communication means or via the position of a vehicle.

7. Application of the method according to one of the claims 1 to 6 for testing a signal based on a plurality of LEDs by which predetermined signal aspects (o, r, nr, g; n) can be displayed, **characterised in that**,
the subsets of the LEDs activated during the operating state within a defined period of time (t₀) are registered and compared with the resulting image at the signal.

## Revendications

1. Procédé d'activation de moyens lumineux à DEL d'un signal, des aspects (o, r, nr, g ; n) d'un signal admissible prescrit dans l'état de fonctionnement pouvant être indiqués par une commande de certains moyens lumineux à DEL,
**caractérisé en ce que**
pendant l'état de fonctionnement, on commande une quantité partielle des agents lumineux à DEL dans un intervalle (t₀) de temps défini, en tant qu'aspects de signal inadmissibles.

2. Procédé suivant la revendication 1,
**caractérisé en ce que**
on active de manière répétée la quantité partielle de moyens lumineux à DEL.

3. Procédé suivant la revendication 1 ou 2,
**caractérisé en ce que**
l'on active chaque quantité partielle de moyens lumineux à DEL au plus pendant une durée t₁ dans la plage
t₁ = 20 ms.. 500 ms secondes.

4. Procédé suivant l'une des revendications 1 à 3,
**caractérisé en ce que**
la durée de l'intervalle de temps défini est t₀ < 10 secondes.

5. Procédé suivant l'une des revendications 1 à 4,
**caractérisé en ce que**
on lance le procédé en alternance par
i) une trame de temps prescrite
ou
ii) un ordre.

6. Procédé suivant la revendication 1,
**caractérisé en ce que**
on déclenche l'ordre soit dans un poste central, soit sur site, ou à l'aide d'un moyen de communication sans fil ou par la position d'un véhicule.

7. Utilisation du procédé suivant l'une des revendications 1 à 6 pour tester un signal fondé sur une multiplicité de moyens lumineux à DEL et sur lequel peuvent être indiqués dans l'état de fonctionnement des aspects (o, r, nr, g; n) de signal admissibles prescrits,
**caractérisée en ce que**
la quantité partielle des moyens d'éclairage à DEL, activée pendant l'étape de fonctionnement dans un intervalle t₀ de temps défini, est enregistrée et comparée à l'image résultante sur le signal.
